# EUROPÄISCHE PATENTANMELDUNG

(11) **EP 0 048 241 A2**
(43) Veröffentlichungstag der Anmeldung: **24.03.1982**
(21) Anmeldenummer: 81890147.2
(22) Anmeldetag: 01.09.1981
(51) Int. Cl.: C13F 1/00, C13D 3/00

(54) **Verfahren zur Herstellung von lagerfähigen Eindickungsprodukten von Rohsaftextrakten und/oder deren Fermentationsschlempen**

(30) Priorität: 12.09.1980 AT 4603/80
(71) Anmelder: Evidenzbüro österreichischer Zuckerfabriken Gesellschaft m.b.H., A-1031 Wien (AT)
(72) Erfinder: Wieninger, Leopold, Prof. Dr., A-2286 Haringsee (AT); Rösner, Gerhard, A-1150 Wien (AT)
(74) Vertreter: Pfeifer, Rudolf

(57) **Zusammenfassung**

Das Verfahren bezieht sich auf die Herstellung von lagerfähigen Eindickungsprodukten von Rohsaftextrakten und/oder deren Fermentationsschlempen. Diesem zuckerhältigen Ausgangsmaterial werden zur Erhaltung seiner essentiellen Inhaltsstoffe vor der Eindickung Calciumionen und/ oder andere, schwerlösliche Oxalate bildende Kationen in einer Menge zugeführt, die dem stöchiometrischen Anteil an Oxalsäure im Ausgangsmaterial entspricht, wobei die Oxalsäure als Oxalat ausgefällt wird, wonach das so behandelte Material ohne Belagsbildung eingedickt wird. Als Quelle für Calciumionen sind insbesondere Calciumhydroxid, Calciumoxid, und Calciumchlorid vorgesehen. Dem Ausgangsmaterial können zusätzlich Kristallisationskeime, insbesondere aus gemahlenem Calciumoxalat, zugeführt werden.

## Beschreibung

Die Erfindung betrifft ein Verfahren zur Herstellung von lagerfähigen Eindickungsprodukten von Rohsaftextrakten und/ oder deren Fermentationsschlempen unter Vermeidung einer Belagsbildung, insbesondere eines Oxalatbelages, beim Eindickungsprozeß.

Die bei der Extraktion von zuckerhältigen landwirtschaftlichen Produkten gewonnenen Inhaltsstoffe sind neben den Zuckern für weitere Technologien neben der Zuckergewinnung von Wichtigkeit. Es handelt sich dabei vor allem um fermentative Verarbeitungsvorgänge von bei der Zuckergewinnung anfallenden Produkten.

Bei der normalen Behandlung der Extraktionssäfte mit Kalk, Kohlensäure, Phosphorsäure, Schwefeldioxid oder ähnlichem mehr wird ein Teil wichtiger Inhaltsstoffe, wie Magnesium, Phosphor, Spurenelemente und Eiweißkomponenten, entfernt oder es werden Aminosäuren, vorzugsweise Glutamin unter Abspaltung von Ammoniak, in Pyrrolidoncarbonsäure od.dgl. übergeführt.

Die Erfindung hat sich zum Ziele gesetzt, bakteriologisch einwandfreie Extraktionssäfte ohne Entfernung von essentiellen Inhaltsstoffen zu einer lagerfähigen Konsistenz einzudicken, wobei die Bildung eines Oxalatbelages während des Eindickungsvorganges und damit das Absetzen von Inkrustationen im Heizsystem der Eindickungsanlage vermieden werden kann.

Dabei kommen beispielsweise folgende Zusammensetzungen in Betracht:

Wie aus der Zusammensetzung des als Beispiel angeführten Extraktionssaftes (Rübenrohsaft) ersichtlich ist, dessen Pufferungsvermögen groß ist, kann von vornherein mit einer einwandfreien Eindickung auch in dem Temperaturbereich von 130° bis 98° C von 17,19 % Trockensubstanz auf etwa 60 % und darüber gerechnet werden, wenn die Aufenthaltszeiten; während der Eindickung nicht allzulange dauern.

In der Praxis kommt es jedoch zu einer störenden Belagsbildung. Die Analyse eines derartigen Belages ergibt beispielsweise folgende Werte:

Die im Saft vorhandenen Mengen an Magnesium und Oxalsäure, deren Löslichkeitsprodukt beim Konzentrieren der Säfte überschritten wird, lösen diese Belagsbildung aus, welche die Wärmeübergangswerte in der Verdampfstation soweit drückt, daß eine Reinigung der Heizflächen vorgenommen werden muß.

Dem Phänomen der Belagsbildung kann aber, wie nun gefunden wurde, dadurch entgegengewirkt werden, daß man soviel Calciumionen in den Extraktionssaft bringt, daß schon in diesem Milieu die Oxalsäure als Calciumoxalat gefällt wird. Da das Löslichkeitsprodukt von Calciumoxalat mit 2.10⁻⁹ gegenüber dem von Magnesiumoxalat mit 8,6.10⁻⁵ um rund fünf Zehnerpotenzen kleiner ist, kann tatsächlich diese spezieelle "Saftreinigung", nämlich die Abscheidung der Oxalsäure als Calciumoxalat, noch vor der Eindickung der Extraktionssäfte erfolgen.

Das erfindungsgemäße Verfahren zur Herstellung von lagerfähigen Eindickungsprodukten von Rohsaftextrakten und/oder deren Fermentationsschlempen ist somit dadurch gekennzeichnet, daß dem zuckerhältigen Ausgangsmaterial (Extraktionssäfte und/oder Schlempen) zwecks Erhaltung seiner essentiellen Inhaltsstoffe vor der Eindickung Calciumionen und/ oder andere, schwerlösliche Oxalate bildende Kationen in einer Menge zugeführt werden, die dem stöchiometrischen Anteil an Oxalsäure im Ausgangsmaterial entspricht, wobei die Oxalsäure als Oxalat ausgefällt wird, wonach das so behandelte Material ohne Belagsbildung eingedickt wird.

Durch das erfindungsgemäße Verfahren wird erreicht, daß alle im zuckerhältigen Ausgangsmaterial enthaltenen Inhaltsstoffe, einschließlich des Magnesiums, jedoch mit Ausnahme der Oxalsäure, erhalten bleiben. Ein besonderer Vorteil ist darin gelegen, daß sich durch die vorherige Ausfällung der Oxalsäure die störende Belagsbildung beim Eindicken von Rohsaft oder Schlempe vermeiden läßt. Die erfindungsgemäß vorgesehene Dosierung der Menge der vor dem Eindickungsprozeß zuzusetzenden Calciumionen entsprechend dem jeweils vorhandenen Oxalsäureanteil ist deshalb notwendig, weil bei einem Überschreiten der Calciummenge später in der Verdampfstation Calciumphosphat ausgeschieden werden würde, welches ebenfalls zur Belagsbildung an den Heizflächen führt.

Als Fällmittel für die im Ausgangsmaterial vorhandene Oxalsäure sind Calciumionen besonders geeignet, wobei als Calciumquelle insbesondere Calciumhydroxid bzw. Calciumoxid und/oder wasserlösliche Calciumsalze, wie Calciumchlorid dienen können. Beim Arbeiten mit Calciumhydroxid kann der pH-Wert für das Endprodukt bis auf etwa 8,5 ansteigen gelassen werden. Man kann zweckmäßig aber auch so vorgehen, daß nur soviel Calciumhydroxid eingesetzt wird, daß der pH-Wert etwa 7,0 erreicht, wonach der stöchiometrisch notwendige Rest an Calciumionen in Form von Calciumchlorid zugeführt wird.

Eine sehr günstige Vorgangsweise besteht darin, dem Ausgangsmaterial neben der Zugabe von oxalatbildenden Kationen noch zusätzlich Anteile von feinteiligem Calciumoxalat als Kristallisationskeime zuzuführen. Dies kann beispielsweise durch Zugabe von gemahlenem Calciumoxalat oder besonders vorteilhaft durch Rückführung von bereits verfahrensgemäß behandeltem Material (Extraktionssäfte und/oder Schlempen), das schon frisch gefällte Oxalatkristalle enthält, in das neu in den Verfahrensgang eingeführte Ausgangsmaterial erfolgen.

Die Oxalatfällung selbst kann bei jeder für diese Reaktion geeigneten Temperatur, in der Regel zwischen 20 und 100° C und entsprechend den jeweiligen Erfordernissen durchgeführt werden.

Anstelle der bevorzugt genannten Calciumionen können im Rahmen der Erfindung auch andere oxalatbildende Kationen, nämlich Metallionen aus der Gruppe der Seltenen Erden sowie der Schwermetalle, wie Eisen, Kadmium, Kupfer usw., insbesondere in Form ihrer wasserlöslichen Salze, mit Erfolg eingesetzt werden.

In den nachfolgenden Beispielen sind aus der Reihe der vielen möglichen Varianten einige für die Durchführung des erfindungsgemäßen Verfahrens gut geeignete Vorgangsweisen näher erläutert.

Beispiel1 : Dem Rohsaft wird vor der Eindickung eine Menge an Calciumoxid, z.B. in Form von Kalkmilch, die zu 100 % dem Oxalsäureanteil im Rohsaft äquivalent ist, zugemischt. Nach kurzer Reaktionszeit, währendder das gebildete Calciumoxalat ausfällt und als feinstkörniger Niederschlag im Rohsaft verbleibt, wird dieser über Vorwärmer der Verdampfung zugeführt. Die notwendige Calciumoxidzugabe hebt den pH-Wert sehr unterschiedlich bis etwa 8,50 an.

Im Verlaufe der Eindickung bleiben bei dem so vorbehandelten Rohsaft die Heizflächen von Belag frei. Der pH-Wert nimmt im Laufe der Behandlung infolge von Glutaminabbau um etwa 2 Einheiten ab_{.}

Beispiel 2 : Dem Rohsaft wird vor der Eindickung soviel Calciumoxid zugesetzt, daß ein pH-Wert von etwa 6,8 bis 7,0 erreicht wird; der Rest auf 100 % äquivalent Calcium, bezogen auf Oxalsäure, wird hierauf als Calciumchloridlösung zugemischt; die Zumischung der beiden Komponenten kann gleichzeitig erfolgen. Der weitere Vorgang verläuft dann wie bei Beispiel 1.

Die Heizflächen bleiben belagsfrei, der pH-Wert wird nur unwesentlich, geändert.

Beispiel 3 : Es wird wie in Beispiel 2 gearbeitet, doch werden dem Rohsaft als Anregungskristalle noch zusätz- lich kleine Mengen an Calciumoxalat in gemahlener Form zugemischt.

Beispiel 4 : Die Arbeitsweise entspricht dem Beispiel 2, doch wird ein Teil des gemäß Beispiel 1 oder 2 mit Calciumoxid bzw. Calciumchlorid vorbehandelten Rohsaftes rückgeführt und dem zum Einsatz gelangenden Rohsaft zugeleitet, um so Kristallisationskeime bei der Zumischung des Calciumoxids bzw. der Calciumchloridlösungen zur Verfügung zu haben.

BBeispiel 5 : Dem Rohsaft wird vor der Eindickung soviel an Calciumoxid zugesetzt, daß der pH-Wert auf etwa 6,8 bis 7,0 ansteigt. Hierauf wird der Rest auf 100 % Äquivalent an Fällungsmittel, bezogen auf Oxalsäure, als wässerige Kupfersulfatlösung zugesetzt. Die Zumischung der beiden Komponenten kann auch gleichzeitig erfolgen. Beim Eindicken des behandelten Rohsaftes kommt es zu keiner Belagsbildung.

Beispiel 6 : Einer Schlempe von fermentierten, zuckerhältigen Rohsaftextrakten, die nach der Entgeistung eingedickt werden soll, wird vor der Konzentration soviel an Calciumsalzlösung zugemischt, als dem äquivalenten Oxalsäuregehalt entspricht. Diese dem Eindicken vorangehende Vorbehandlung kann noch durch Zuführung von Kristallisationskeimen gemäß Beispiel 3 bzw. gemäß Beispiel 4 modifiziert werden.

## Patentansprüche

1. Verfahren zur Herstellung von lagerfähigen Eindickungsprodukten von Rohsaftextrakten und/oder deren Fermentationsschlempen, dadurch gekennzeichnet, daß dem zuckerhältigen Ausgangsmaterial (Extraktionssäfte und/oder Schlempen) zwecks Erhaltung seiner essentiellen Inhaltsstoffe vor der Eindickung Calciumionen und/oder andere, schwerlösliche Oxalate bildende Kationen in einer Menge zugeführt werden, die dem stöchiometrischen Anteil an Oxalsäure im Ausgangsmaterial entspricht, wobei die Oxalsäure als Oxalat ausgefällt wird, wonach das so behandelte Material ohne Belagsbildung eingedickt wird.

2. Verfahren nach Anspruch 1, dadurch gekennzeichnet, daß als Quelle für Calciumionen,Calciumhydroxid bzw. Calciumoxid verwendet wird, wobei der pH-Wert vorzugsweise bis zu etwa 8,5 ansteigen gelassen wird.

3. Verfahren nach Anspruch 1, dadurch gekennzeichnet, daß als Quelle für Calciumionen Calciumchlorid verwendet wird.

4. Verfahren nach Anspruch 1 oder 2, dadurch gekennzeichnet, daß nur soviel Calciumhydroxid eingesetzt wird, daß der pH-Wert etwa 7,0 erreicht, wonach der stöchiometrisch notwendige Rest an Calciumionen in Form von Calciumchlorid zugeführt wird.

5. Verfahren nach einem der Ansprüche 1 bis 4, dadurch gekennzeichnet, daß dem Ausgangsmaterial zusätzlich Anteile von feinteiligem, insbesondere gemahlenem Calciumoxalat als Kristallisationskeime zugeführt werden.

6. Verfahren nach einem der Ansprüche 1 bis 5, dadurch gekennzeichnet, daß ein Teil des verfahrensgemäß behandelten,frisch gefällte Oxalatkristalle enthaltenden Materials (Extraktionssäfte und/oder Schlempen) zu dem frisch eingeführten Ausgangsmaterial bei dessen Behandlung mit Calciumionen bzw. anderen, Oxalate bildenden Kationen rückgeführt wird.

7. Verfahren nach einem der Ansprüche 1 bis 6, dadurch gekennzeichnet, daß die Ausfällung von Oxalat bei einer Temperatur von 20 bis 100°C durchgeführt wird.

8. Verfahren nach einem der Ansprüche 1 bis 6, dadurch gekennzeichnet, daß als Oxalate bildende Kationen Metallionen aus der Gruppe der Seltenen Erden sowie der Schwermetalle, wie Eisen, Kadmium, Kupfer usw,,eingesetzt werden

9. Verfahren nach einem der Ansprüche 1 bis 8, dadurch gekennzeichnet, daß wasserlösliche Salze der Oxalatbildner, insbesondere Calciumsalze, eingesetzt werden.
